# FASCICULE DE BREVET EUROPEEN

(11) **EP 2 943 298 B1**
(45) Date de publication et mention de la délivrance du brevet: **16.11.2016**
(21) Numéro de dépôt: 13827013.7
(22) Date de dépôt: 19.12.2013
(51) Int. Cl.: B21D 28/04

(54) **POSITIONNEMENT DE LAMES DE DÉCOUPE SUR UN BÂTI DE PRESSE**
POSITIONIERUNG VON SCHNEIDEKLINGEN AUF EINEM DRUCKRAHMEN
POSITIONING OF CUTTING BLADES ON A PRESS FRAME

(30) Priorité: 09.01.2013 FR 1350182
(43) Date de publication de la demande: 18.11.2015
(73) Titulaire: Peugeot Citroën Automobiles SA, 78140 Vélizy Villacoublay (FR)
(72) Inventeur: ODIC, Laurent, F-22250 Broons (FR)
(74) Mandataire: Fosse, Danièle
(86) Numéro de dépôt international: PCT/FR2013/053178
(87) Numéro de publication internationale: WO 2014/108618

(56) Documents cités:
- FR-A1- 2 956 049
- US-A1- 2009 205 190

## Description

La présente invention concerne un procédé d'assemblage d'un outillage de presse selon le préambule de la revendication 1 et un outillage de presse selon le préambule de la revendication 10. Elle se rapporte au domaine général des outils de découpe sous presse destinés au cisaillement de tôles, et plus particulièrement au façonnage de pièces de carrosserie destinées notamment aux véhicules automobiles.

De manière bien connue en soi, les outils de découpe sous presse comprennent généralement un premier bâti et un second bâti destinés à être montés mobiles l'un par rapport à l'autre, chaque bâti embarquant une lame de découpe de forme sensiblement conjuguée à celle de l'autre bâti, de telle sorte que le rapprochement desdits bâtis provoque le chevauchement des lames et le cisaillement d'un flan placé entre lesdits bâtis. Un tel outil est notamment décrit dans FR 2 989 605.

A ce titre, eu égard à d'évidentes contraintes de fabrication de l'outillage, il est également connu de juxtaposer, sur un même bâti, plusieurs lames de découpe, initialement distinctes, qui matérialisent, par tronçons successifs, le tracé de cisaillement souhaité, quelles que soient la longueur, parfois importante, et la forme, parfois complexe, dudit tracé.

La faisabilité et la qualité de la découpe exigent un positionnement particulièrement précis des lames, qui est généralement obtenu, pour chaque lame, en utilisant deux goupilles de centrage rectifiées, que l'on engage chacune d'une part dans un alésage ajusté pré-percé dans la lame, et d'autre part dans un alésage ajusté correspondant pré-percé dans le bâti.

Bien qu'il donne généralement satisfaction en matière de précision de positionnement, un tel assemblage a pour principal inconvénient d'affecter d'emblée une position unique à chaque lame.

Or, il peut se révéler nécessaire, lors d'essais de mise au point, de corriger la position de l'une ou l'autre des lames, notamment pour respecter le jeu de cisaillement qui doit séparer, le long du tracé de cisaillement, la face de coupe des lames du premier bâti de la face des coupes des lames correspondantes du second bâti.

Dans certains cas, on peut envisager de prévoir une surépaisseur de matière sur la face de coupe des lames, de sorte à pouvoir retoucher leur profil par usinage.

Une telle opération de retouche, au demeurant longue et délicate au regard des tolérances d'usinage et d'assemblage requises, peut même être rendue impossible en raison de la forme particulière du profil de coupe, par exemple lorsque les lames présentent un profil dentelé, qui présente des ondulations permettant de limiter la consommation de matière lors de la découpe du flan.

En pareil cas, la seule solution consiste en une réfection complète du goupillage de centrage, ce qui nécessite d'extraire la ou les lames concernées du bâti, puis d'effectuer une reprise d'usinage afin d'élargir les alésages de la lame et du bâti pour les adapter à un diamètre de goupille de centrage supérieur (par exemple de sorte à passer d'un diamètre 12H7 à un diamètre 16H7), le centrage desdits alésages étant bien entendu légèrement modifié en fonction de la correction de position à apporter.

Une telle intervention est cependant particulièrement lourde, longue et coûteuse à mettre en oeuvre.

En outre, une telle méthode n'autorise qu'un nombre de retouches très limité, et présente de surcroît une précision d'ajustement parfois difficilement maîtrisable, la multiplication des reports de cotes et des changement de référentiels liés aux opérations de démontage, usinage et remontage représentant autant de sources d'erreurs par rapport aux tolérances souhaitées.

Enfin, dans la mesure où de telles retouches affectent l'outillage de manière irréversible, elles augmentent le risque de provoquer un dommage irréparable conduisant à la mise au rebut dudit outillage.

Les objets assignés à l'invention visent par conséquent à remédier aux inconvénients susmentionnés et à proposer un nouveau procédé de réalisation d'outillage de presse qui concilie capacité et simplicité d'ajustement des lames avec précision, fiabilité et durabilité du positionnement desdites lames, et ce de manière à garantir les performances et la longévité dudit outillage.

Les objets assignés à l'invention sont atteints au moyen d'un procédé d'assemblage d'un outillage de presse à cisailler, ledit outillage comprenant un bâti qui présente une surface de réception destinée à être placée sensiblement normalement au mouvement de cisaillement, et agencée pour accueillir une succession de lames de découpe destinées à matérialiser les tronçons consécutifs d'un tracé de cisaillement prédéterminé, lesdites lames étant délimitées chacune par une face de base agencée pour venir en appui contre la surface de réception, par une face frontale de coupe qui se dresse par rapport à ladite face de base de telle sorte que le cisaillement puisse s'opérer le long de ladite face frontale, par une face dorsale formant talon à l'opposé de ladite face frontale de coupe, ainsi que par une première face latérale et une seconde face latérale opposées, qui relient chacune la face frontale à la face dorsale, ledit procédé étant caractérisé en ce qu'il comporte une étape (a) d'initialisation au cours de laquelle on rapporte sur la surface de réception une première lame de découpe, dont une face de jonction latérale libre forme, en saillie par rapport à la surface de réception, une première butée de positionnement, une étape (b) de constitution d'un guidage anti-recul, au cours de laquelle on fixe au bâti, à distance de l'emplacement de la première butée de positionnement, au moins une seconde butée de positionnement et une troisième butée de positionnement distantes l'une de l'autre, qui font saillie par rapport à la surface de réception, puis une étape (c) d'empilement linéaire au cours de laquelle on rapporte une seconde lame de découpe sur la surface de réception, à côté de la première lame, en adossant simultanément d'une part le talon de ladite seconde lame contre la seconde et la troisième butée de positionnement, afin de borner le recul de la seconde lame vis-à-vis de la zone de coupe tout en autorisant un déplacement longitudinal d'ajustement de ladite seconde lame, et d'autre part l'une des faces latérales de ladite seconde lame contre la première butée de positionnement, qui fait ainsi obstacle au déplacement longitudinal de la seconde lame, et ce de telle sorte que la face frontale de coupe de la seconde lame vient se placer sensiblement dans la continuité de la face de coupe de la première lame.

Avantageusement, le procédé conforme à l'invention permet de séparer les opérations de pré-positionnement et de réglage d'une part, au cours desquelles on ajuste la position cartésienne (en abscisse et/ou en ordonnées, dans un plan sensiblement normal à la direction de cisaillement, qui correspond de préférence à la surface de réception) et/ou l'orientation en lacet (en azimut autour de la direction de cisaillement) de la seconde lame, des opérations de bridage d'autre part, au cours desquelles on fixe définitivement ladite seconde lame dans la configuration spatiale retenue et éprouvée.

En effet, le procédé conforme à l'invention permet de venir pré-positionner la seconde lame en appui isostatique d'une part sur la surface de réception, et d'autre part, et surtout, sur trois points distincts, matérialisés en saillie de ladite surface de réception par les butées de positionnement.

Plus particulièrement, l'agencement conforme à l'invention permet de placer en appui tangentiel glissant, avantageusement par un mouvement d'approche comprenant au moins une composante latérale transverse à la direction de cisaillement, et sensiblement parallèle à la surface de réception, respectivement une face latérale (tranche) de la seconde lame contre la face latérale correspondante de la première lame, et le talon de la seconde lame contre la seconde et la troisième butée, plutôt que d'imposer un enfilage hyperstatique d'alésages normalisés sur des pions de centrage selon une approche normale à la surface de réception.

Avantageusement, la mise en appui isostatique sur trois points de référence, disposés en triangle de sorte à épouser les contours externes de la seconde lame, permet d'ajuster librement et facilement, de façon fine mais déterministe, la configuration spatiale de ladite seconde lame par rapport à la première lame, en agissant simplement sur au moins l'un des appuis, et plus particulièrement sur l'un des points d'appui du talon contre la seconde butée ou contre la troisième butée.

En effet, toute modification d'un appui du talon est automatiquement accommodée par les deux appuis restants, par simple glissement et/ou basculement de la seconde lame, et plus particulièrement de son talon et de sa face latérale, contre les deux autres butées correspondantes.

La configuration de la seconde lame en phase de pré-positionnement est donc facilement adaptable, simplement en retouchant l'un et/ou l'autre des contacts talon/butées, et plus particulièrement sans qu'il soit nécessaire d'effectuer la moindre reprise d'usinage sur les butées de positionnement elles-mêmes, sur le bâti, sur le profil de découpe des lames, ou bien encore sur les tranches desdites lames destinées à être accolées.

Avantageusement, on peut donc procéder facilement à la mise au point de l'outil directement sous presse, par essais itératifs.

En outre, la plupart des organes de l'outillage, et en particulier la plupart des faces des lames, n'étant pas destinés à être retouchés, ils peuvent être usinés et approvisionnés d'emblée à leur cotes et dans leur finition définitives, ce qui assure une économie de temps, de matière, et de main d'oeuvre.

C'est seulement après que le pré-positionnement libre a permis de relever la configuration spatiale appropriée qu'intervient la fixation proprement dite de la seconde lame, fixation qui assure le positionnement et le blocage définitifs de la seconde lame dans la configuration spatiale retenue.

Avantageusement, ce blocage dans une configuration destinée à rester invariante ne nécessite plus d'être modifié *a posteriori.*

Les objets assignés à l'invention sont aussi atteints par un outillage avec les caractéristiques de la revendication 10.

D'autres objets, caractéristiques et avantages de l'invention apparaîtront plus en détail à la lecture de la description qui suit, ainsi qu'à l'aide des dessins annexés, fournis à titre purement illustratif parmi lesquels :
La figure 1 illustre, selon une vue d'ensemble en perspective, un outillage conforme à un mode de réalisation préféré de l' l'invention.
La figure 2 illustre, selon une vue de détail du dessus, un exemple d'assemblage de lames de découpe par le procédé conforme à l'invention, selon la configuration mise en oeuvre au sein de l'outillage représenté sur la figure 1.
La figure 3 illustre, selon une vue partielle de dessus, le détail du piètement du talon d'une lame par une butée de positionnement anti-recul conforme à l'invention, au sein de l'assemblage de la figure 2.
La figure 4 illustre, selon une vue en coupe transverse à la lame, un outillage conforme à l'invention en configuration de cisaillement.

La présente invention concerne un procédé d'assemblage d'un outillage de presse à cisailler 1.

Tel que cela est notamment illustré sur les figures 1, 3 et 4, ledit outillage 1 comprend au moins un bâti 2, 102, et plus particulièrement un premier bâti 2 et un second bâti 102 qui sont destinés à être montés mobiles l'un par rapport à l'autre, et de préférence fixés respectivement au tablier (inférieur) fixe et au tablier (supérieur) mobile d'une presse à cisailler (non représentée), de sorte à pouvoir être alternativement écartés, pour permettre l'insertion entre eux d'un flan 3 à découper, puis rapprochés l'un de l'autre selon un mouvement de cisaillement M_{C}, ici en translation verticale sur la figure 4, de sorte à provoquer le cisaillement dudit flan 3.

Le flan 3 sera de préférence formé par une pièce de tôle métallique, notamment d'acier ou d'aluminium, laquelle pourra présenter par exemple une épaisseur de l'ordre de 0,5 mm à 2 mm.

L'au moins un bâti 2, et le cas échéant chaque bâti 2, 102, présente une surface de réception 4, 104 qui est destinée à être placée sensiblement normalement au mouvement de cisaillement M_{C}, et qui est agencée pour accueillir une succession de lames de découpe 5, 6, 7 (respectivement 105, 106, 107 pour les lames correspondantes du second bâti 102) destinées à matérialiser les tronçons consécutifs d'un tracé de cisaillement prédéterminé.

Bien entendu, de manière générale, les caractéristiques décrites en référence à un bâti et/ou aux éléments qui s'y trouvent embarqués seront éventuellement applicables *mutatis mutandis* à l'autre bâti et aux éléments correspondants qui s'y trouvent embarqués. Les références correspondantes seront les cas échéant incrémentées d'une valeur 100.

Selon l'invention, et tel que cela est notamment visible sur les figures 2 et 4, lesdites lames 5, 6, 7, 105, 106, 107 sont délimitées chacune par une face de base 6B, 106B agencée pour venir en appui contre la surface de réception 4, par une face frontale de coupe 5C, 6C, 7C, 106C qui se dresse par rapport à ladite face de base 6B, 106B de telle sorte que le cisaillement puisse s'opérer le long de ladite face frontale, par une face dorsale 5T, 6T, 7T, 106T formant talon à l'opposé de ladite face frontale de coupe 5C, 6C, 7C, 106C, ainsi que par une première face latérale 5D, 6D, 7D et une seconde face latérale 5G, 6G, 7G opposées, qui relient chacune la face frontale 5C, 6C, 7C à la face dorsale 5T, 6T, 7T.

De préférence, tel que cela est également visible sur les figures 2 et 4, le procédé met en oeuvre des lames 5, 6, 7 dont les faces de coupe respectives 5C, 6C, 7C forment chacune en longueur une pluralité de dents 8 successives qui suivent un profil ondulé, par exemple sensiblement sinusoïdal.

Un tel agencement dentelé accroît avantageusement l'efficacité du cisaillement, en permettant une économie de matière lors de la découpe du flan 3.

On désignera de manière générale par « zone de coupe 10 » la région de l'espace comprise entre d'une part les faces de coupe 5C, 6C, 7C d'un jeu de lames appartenant au premier bâti 2 et d'autre part les faces de coupe 106C des lames correspondantes appartenant au second bâti 102, c'est-à-dire la zone comprise entre les limites frontales des différents jeux de lames entre lesquelles doit intervenir le cisaillement du flan 3.

Par convention et par commodité de description, on affectera à l'outillage 1, et plus particulièrement au bâti 2 concerné, un repère orthonormé direct (X, Y, Z) dont l'axe vertical Z porte le mouvement de cisaillement M_{C}, dont l'axe X horizontal correspond sensiblement à la direction frontale/dorsale qui va du talon 5T, 6T, 7T à la face de coupe 5C, 6C, 7C correspondante, et selon laquelle les faces latérales 5G, 5D, 6G, 6D, 7G, 7D s'étendent de préférence, et dont l'axe Y horizontal correspond sensiblement à la profondeur selon laquelle les lames 5, 6, 7 d'un même bâti 2, et plus précisément les lames jointives 5, 6, 7 délimitant un même tracé de cisaillement continu, se succèdent longitudinalement.

La surface de réception 4 sera préférentiellement plane, et pourra alors correspondre au plan (X, Y) normal à la direction Z du mouvement de cisaillement. Il en ira de préférence de même pour les faces d'appui 6B, 106B des lames.

Ladite surface de réception 4 sera par ailleurs de préférence commune aux différentes lames 5, 6, 7, et pourra éventuellement, tel que cela est illustré sur la figure 4, correspondre à la plate-forme d'une semelle, surélevée par rapport au fond du bâti 2.

Selon l'invention, le procédé comporte une étape (a) d'initialisation au cours de laquelle on rapporte sur la surface de réception 4 une première lame de découpe 5, dont une face de jonction latérale 5G libre forme, en saillie par rapport à la surface de réception 4, une première butée de positionnement 11, une étape (b) de constitution d'un guidage anti-recul, au cours de laquelle on fixe au bâti 2, à distance de l'emplacement de la première butée de positionnement 11, au moins une seconde butée de positionnement 12 et une troisième butée de positionnement 13 distantes l'une de l'autre, qui font saillie par rapport à la surface de réception 4, puis une étape (c) d'empilement linéaire au cours de laquelle on rapporte une seconde lame de découpe 6 sur la surface de réception 4, à côté de la première lame 5, en adossant simultanément d'une part le talon 6T de ladite seconde lame 6 contre la seconde et la troisième butée de positionnement 12, 13, afin de borner le recul T_{X} de la seconde lame 6 vis-à-vis de la zone de coupe 10 tout en autorisant un déplacement longitudinal T_{Y} d'ajustement de ladite seconde lame, et d'autre part l'une des faces latérales de ladite seconde lame contre la première butée de positionnement 11, qui fait ainsi obstacle au déplacement longitudinal T_{Y} de la seconde lame 6, et ce de telle sorte que la face frontale de coupe 6C de la seconde lame 6 vient se placer sensiblement dans la continuité de la face de coupe 5C de la première lame 5.

Avantageusement, l'ensemble formé par les trois butées de positionnement 11, 12, 13 non alignées forme une sorte de berceau triangulaire permettant l'engagement et la mise en appui isostatique de la seconde lame 6, et plus particulièrement de deux de ses bords libres sécants, en l'espèce son talon 6T et l'une des ses faces latérales 6D (la tranche droite sur la figure 2), par épaulement effectif contre chacune desdites butées de positionnement 11, 12, 13.

Le piètement isostatique procuré par les butées de positionnement 11, 12, 13 offre avantageusement un positionnement déterministe et stable de la seconde lame 6 par rapport à la première lame 5, en procurant un guidage qui borne d'une part le recul T_{X} de la seconde lame 6 selon un sens porté par une première direction X (mais de fait autorise l'avance dans le sens opposé), et d'autre part le déplacement longitudinal T_{Y} de ladite seconde lame selon un sens porté par une seconde direction Y sécante, et de préférence perpendiculaire, à la première direction X, sans pour autant contraindre mécaniquement la disposition de la seconde lame 6 par un montage serré d'emblée.

En pratique, la seconde lame 6 peut donc conserver dans l'absolu, lors de l'étape (c) d'empilement linéaire, certains degrés de liberté autorisés par la liaison plan sur plan correspondant à la mise en appui de sa face de base 6B contre la surface de réception 4, et plus particulièrement les degrés de liberté en translation selon X et selon Y, ainsi qu'en en rotation en lacet autour de Z, ce qui permet d'ajuster librement la configuration cartésienne (position en translation) et azimutale (rotation en lacet) de ladite lame.

La seconde et la troisième butée de positionnement 12, 13 offrant à ce titre un coulissement guidé (T_{Y}) au talon 6T lorsque ce dernier vient en appui tangent contre lesdites butées 12, 13, il est possible d'adosser tout d'abord le talon 6T ouvert de la seconde lame 6 contre l'une et/ou l'autre, desdites seconde et troisième butées 12, 13, et de préférence simultanément contre les deux, pour ensuite faire glisser la seconde lame 6, au contact de la surface de réception 4 et de la rampe matérialisée par lesdites seconde et troisième butée 12, 13, jusqu'à ce que la face latérale 6D vienne, par abord latéral en suivant une trajectoire sensiblement transverse à la direction Z, au contact de la première butée 11, c'est-à-dire de la face latérale correspondante 5G de la première lame 5.

Inversement, ou de façon complémentaire, il est possible à la seconde lame 6 de prendre appui contre la première butée 11 puis de basculer et/ou glisser en appui contre ladite butée pour venir se caler, par abord latéral sensiblement transverse à la direction Z, contre la seconde et la troisième butée 12, 13.

Avantageusement, quel que soit le cheminement employé, la seconde lame 6 vient finalement se caler tangentiellement, de manière déterministe, dans le berceau isostatique formé par l'ensemble des trois butées de positionnement 11, 12, 13, l'appui contre deux des butées 12, 13 ne contrariant pas la mise en appui contre la troisième butée 11.

De préférence, les portions du talon 6T destinées à venir en contact respectivement avec la seconde et la troisième butée de positionnement 12, 13 sont sensiblement planes et parallèles, et de préférence coplanaires.

Avantageusement, les différentes portions du talon 6T pourront ainsi former un front de glissement plan, de type rampe, permettant de guider de façon stable et efficace la translation longitudinale T_{Y} de la seconde lame 6.

A ce titre, et par commodité de fabrication, le talon 6T pourra avantageusement former une face dorsale plane qui s'étend de manière continue d'un seul tenant au moins sur le tronçon compris entre la seconde et la troisième butée 12, 13.

Ladite face dorsale 6T sera de préférence générée d'une part par une composante Z normale à la surface de réception 4 et à la face de base 6B, et d'autre part par un segment rectiligne destiné à venir s'appliquer tangentiellement contre la seconde butée 12 et contre la troisième butée 13.

De préférence, lors de l'étape (b) de constitution d'un guidage anti-recul, on réalise la seconde butée de positionnement 12 et la troisième butée de positionnement 13 au moyen respectivement d'une première goupille d'arrêt et d'une seconde goupille d'arrêt, toutes deux cylindriques de base circulaire, que l'on introduit chacune dans un alésage 14, 15 de diamètre correspondant percé dans le bâti 2, à partir de la surface de réception 4, tel que cela est notamment illustrés sur les figures 2, 3 et 4.

Lesdites goupilles d'arrêt 12, 13 faisant ainsi saillie normalement à la surface de réception 4, le talon 6T de la seconde lame 6 peut venir en appui ponctuel tangent, de type plan sur courbe, contre les parois latérale incurvées desdites goupilles d'arrêt 12, 13, et ainsi coulisser le long de la droite fictive tangente à ces deux goupilles d'arrêt.

Lesdites goupilles d'arrêt seront de préférence réalisées dans un matériau métallique, et préférentiellement traitées, par exemple nitrurées, pour améliorer leur dureté et leur rigidité, et par conséquent la précision du réglage pour lequel elles offrent chacune une surface de référence.

Pour ajuster convenablement la seconde lame 6 dans sa configuration cible, respectant les tolérances de cisaillement, il peut être nécessaire (ou non) de retravailler les contacts de la lame 6 considérée, et plus particulièrement de son talon 6T, avec l'une et/ou l'autre de ses butées de positionnement 11, 12, 13.

A ce titre, le procédé conforme à l'invention comprend de préférence une étape (d) de vérification au cours de laquelle on vérifie, par exemple par un essai de cisaillement d'une feuille de papier sous presse de mise au point, la conformité de la configuration des lames 5, 6 présentes sur le bâti 2, puis, selon que la vérification se révèle négative ou au contraire positive, soit une étape (e) de correction, au cours de laquelle on modifie l'épaisseur du contact entre le talon 6T de la seconde lame 6 et l'une et/ou l'autre des seconde et troisième butées de positionnement 12, 13, afin d'ajuster la position cartésienne et/ou l'orientation azimutale en lacet de la seconde lame 6 par rapport à la première lame 5, soit une étape (f) de fixation définitive, au cours de laquelle on solidarise la seconde lame 6 au bâti 2 dans la configuration vérifiée.

On peut ainsi opérer un positionnement itératif, par une succession d'essais à blanc et de corrections sans dommage ni contrainte pour le bâti 2, les butées de positionnement 12, 13 elles-mêmes ou les faces de coupe 5C, 6C des lames, jusqu'à obtenir la configuration convenable (configuration vérifiée) de la lame 6, dans laquelle ladite lame est alors fixée au bâti.

Avantageusement, la capacité d'ajustement plan bidirectionnel offerte par le montage selon l'invention permet d'ajuster le jeu d'assemblage des lames 5, 6 selon deux directions X, Y sécantes, et plus particulièrement sensiblement perpendiculaires, sans nécessiter de retouches complexes, et notamment sans requérir de reprise d'usinage du bâti 2, du profil de coupe des lames ou des faces latérales 5G, 6D de jonction desdites lames.

En l'espèce, on peut ainsi adapter très librement le jeu de joint J_{L} longitudinal (selon la direction Y sur la figure 2) entre les faces latérales 5G, 6D des lames 5, 6 qui sont accolées bord à bord sensiblement selon un plan de joint commun, et ce afin de garantir la continuité et la régularité du tracé de cisaillement, notamment dans le cas où la jonction s'opère dans un creux ou une bosse de profil dentelé.

En pratique, on pourra notamment maintenir un jeu de joint J_{L} inférieur à 0,03 mm, et notamment compris entre 0,01 mm et 0,03 mm.

De même, on pourra adapter aisément le jeu de cisaillement J_{C} (en X sur la figure 4), qui correspond à la largeur de l'interstice ménagé entre les faces de coupe 6C, 106C des lames 6, 106 associées respectivement au premier bâti 2 et au second bâti 102 pour permettre la génération d'une contrainte de cisaillement efficace.

En pratique, ce jeu de cisaillement J_{C} pourra être compris entre 0,03 mm et 0,05 mm.

Selon une possibilité de mise en oeuvre, l'étape (e) de correction peut comprendre une sous-étape (e1) de calage au cours de laquelle on interpose une cale 16 additionnelle d'épaisseur choisie entre au moins l'une des seconde et troisième butées de positionnement 12, 13 et la (ou les) portion(s) correspondante(s) du talon 6T de la seconde lame 6 (tel que cela est représenté en pointillés sur la figure 3).

A ce titre, on peut notamment insérer une ou plusieurs lamelles de feuillard, de préférence métallique, d'épaisseur calibrée pouvant être comprise entre 0,02 mm et 0,2 mm.

L'invention permet ainsi de régler très finement l'avance et/ou le basculement de la lame 6 vers la zone de coupe 10, par un procédé très polyvalent et réversible, qui sait s'adapter à une grande variété de configurations.

De manière alternative ou complémentaire à la sous-étape (e1) de calage, l'étape (e) de correction peut comprendre une sous-étape (e2) de retouche au cours de laquelle on retire de la matière au talon 6T de la seconde lame 6, au niveau de l'une et/ou l'autre de ses zones de contact avec respectivement la première et la seconde butée de positionnement 12, 13.

Ainsi, s'il est nécessaire de reculer davantage la lame 6, et plus particulièrement sa face de coupe 6C, afin de l'éloigner (ici au moins selon une composante en X) de la zone de coupe 10, on pourra amincir ladite lame 6 en rognant son talon 6T localement ou sur toute sa longueur.

Le creusement du talon 6T pourra par exemple s'effectuer par meulage.

Quelle que soit la méthode de réglage envisagée, en ajout comme en soustraction de matière, et donc d'épaisseur, on notera que le réglage affecte au plus seulement le talon 6T, et préserve totalement l'intégrité du bâti 2, des goupilles d'arrêt 12, 13, des faces de coupes 5C, 6C, et des bords de jonction latéraux 5G, 6D.

De préférence, l'étape (f) de fixation définitive comprend une sous-étape (f1) de contreperçage, au cours de laquelle on contreperce le bâti 2 à travers la seconde lame 6 placée et bridée dans la configuration vérifiée, de sorte à former au moins un, et de préférence deux, puits de centrage 17, 18, puis une sous-étape (f2) de goupillage au cours de laquelle on introduit dans le ou les puits de centrage 17, 18 des goupilles 20, 21 de diamètre correspondant, afin d'immobiliser la seconde lame 6 par rapport au bâti 2 dans la configuration retenue.

Avantageusement, la mise en oeuvre d'un contreperçage, selon lequel on perce le bâti 2 à partir de la surface de réception 4 et à travers l'épaisseur de la lame 6 à immobiliser, permet de disposer, de manière simple et fiable, d'un référentiel unique, et d'un entraxe parfaitement coïncidant, entre d'une part les alésages d'immobilisation percés dans l'épaisseur de la lame 6 et correspondant aux tronçons supérieurs des puits de centrage 17, 18, et d'autres part les alésages homologues correspondant aux tronçons inférieurs percés dans le bâti 2.

Les positions des éléments de centrage (puits et goupilles) étant définies empiriquement à partir de la lame 6 à fixer après réglage de celle-ci, et non plus de manière arbitraire et théorique à partir du bâti 2, elles seront mises en oeuvre une fois pour toutes, sans nécessiter de reprise ultérieure.

Ainsi, ont pourra obtenir un maintien bidirectionnel (en X et en Y) définitif de la lame 6 sur le bâti sans introduction de jeux ou de tolérances d'usinage ou d'assemblage, au moyen d'un, et de préférence deux, ajustements goupille 20, 21/puits de centrage 17, 18, offrant des ajustements de type guidage précis, ajusté ou même serrage léger.

A ce titre, on pourra employer des puits 17, 18 alésés à la tolérance normalisée H7.

Les goupilles 20, 21 correspondantes pourront par exemple présenter une finition de type g6, h6 ou k6, selon le degré de précision voire de serrage recherché.

De préférence, lors de l'étape (a) d'initialisation, on positionne et l'on fixe d'emblée la première lame 5 dans une configuration unique prédéterminée qui correspond à sa configuration définitive.

En d'autres termes, bien qu'il ne soit pas exclu d'usiner ou de fixer un organe de référence quelconque sur le bâti pour déterminer le point de départ de l'empilement linéaire de la série des lames 5, 6, 7, c'est de préférence la première lame 5 elle-même qui sert de référence au démarrage dudit empilement linéaire.

Le maintien de la première lame 5 dans sa configuration spatiale unique et invariante peut être réalisé par goupillage 20", 21" dans des puits de centrage, avec ajustement en guidage précis, ajusté voire en serrage, de manière analogue à ce qui a été décrit plus haut en relation avec la seconde lame (mais sans piètement par goupilles d'arrêt cette fois).

Bien entendu, le procédé peut se répéter de manière analogue pour chacune des lames 5, 6, 7 posées successivement dans le prolongement l'une de l'autre, la troisième lame 7 venant par exemple prendre appui d'une part sur la face latérale 6G de la seconde lame située à l'opposé de la première lame 5, et d'autre part sur un second jeu de butées anti-recul 12', 13'.

La fixation définitive de la troisième lame 7 pourra ici encore être réalisée par goupillage 20', 21' dans des puits de guidage, tels que cela a été décrit plus haut.

Selon une variante de mise en oeuvre, chaque nouvelle lame pourra être d'abord pré-positionnée, puis sa configuration vérifiée et au besoin corrigée, avant que la lame ne soit immobilisée définitivement et que l'on passe seulement ensuite à la lame suivante, pour laquelle la lame ainsi fixée servira de référence.

Selon une autre variante de mise en oeuvre, on pourra pré-positionner conjointement toutes les lames 5, 6, 7 sur le bâti, procéder au réglage d'alignement des lames réglables (la seconde lame 6, la troisième lame 7, etc.) dans leur ensemble, lors d'une ou plusieurs mêmes étapes (d) de vérification et (e) de correction, et n'effectuer la fixation définitive de l'ensemble desdites lames 6, 7 lors d'une seule et même opération finale, par un contreperçage et un goupillage concernant l'ensemble des lames ainsi réglées.

Avantageusement, pour assurer le maintien des lames 5, 6, 7 (en Z) contre la surface de réception 4, que ce soit pour une fixation provisoire pendant l'étape (d) de vérification par essai sous presse ou pour une fixation définitive lors de l'étape (f), on pourra prévoir au sein de chaque lame un, ou de préférence au moins deux, organes de fixation 22, permettant par exemple un vissage à travers des trous lamés.

La présente invention concerne par ailleurs également un outillage 1 de presse à cisailler en tant que tel, qui aura été agencé selon le procédé décrit ci-dessus.

Plus particulièrement, l'invention se rapporte donc à un outillage 1 de presse à cisailler comprenant un bâti 2 sur lequel sont fixées longitudinalement en enfilade une première lame de découpe 5 et une seconde lame de découpe 6, ledit outillage comprenant des moyens de positionnement définitif 20, 21, 20', 21', 20", 21" comprenant au moins une première goupille de fixation 20, 20', 20" et une seconde goupille de fixation 21, 21', 21", cylindriques de base circulaire, lesdites goupilles de fixation étant enfoncées chacune respectivement dans un premier puits de centrage 17 et un second puits de centrage 18, formés chacun par un premier alésage percé dans le corps de la seconde lame 6 et un second alésage coaxial au premier alésage et percé dans le bâti 2, et d'autre part des moyens de pré-positionnement, distincts desdites goupilles de fixation 20, 21, lesdits moyens de pré-positionnement comprenant une première butée de positionnement 11, formée par l'une des faces latérales 5G de la première lame 5 qui procure un appui longitudinal à l'une des faces latérales 6D de la seconde lame de découpe, ainsi qu'une seconde butée de positionnement 12 et une troisième butée de positionnement 13 formées par une première et une seconde goupille d'arrêt, cylindriques de base circulaire, distantes l'une de l'autre, et contre lesquelles le talon 6T de la seconde lame 6 est adossé en appui tangent, sensiblement à l'opposé de la zone de coupe 10.

Tel que cela est expliqué plus haut, les moyens de pré-positionnement, et plus particulièrement les butées 11, 12, 13 sont agencés de telles sorte que, en l'absence du goupillage définitif 20, 21 (en l'espèce, avant la mise en place dudit goupillage définitif), ils autorisent un accostage libre de la seconde lame 6, et plus particulièrement de ses parois extrémales pleines dorsale 6T et latérale 6D, contre lesdites butées 11, 12, 13, selon une trajectoire sensiblement transverse à la normale Z à la surface de réception 4.

## Revendications

1. Procédé d'assemblage d'un outillage (1) de presse à cisailler, ledit outillage (1) comprenant un bâti (2) qui présente une surface de réception (4) destinée à être placée sensiblement normalement au mouvement de cisaillement (M_{C}), et agencée pour accueillir une succession de lames de découpe (5, 6, 7) destinées à matérialiser les tronçons consécutifs d'un tracé de cisaillement prédéterminé, lesdites lames (5, 6, 7) étant délimitées chacune par une face de base (6B) agencée pour venir en appui contre la surface de réception (4), par une face frontale de coupe (5C, 6C, 7C) qui se dresse par rapport à ladite face de base (6B) de telle sorte que le cisaillement puisse s'opérer le long de ladite face frontale, par une face dorsale (5T, 6T, 7T) formant talon à l'opposé de ladite face frontale de coupe (5C, 6C, 7C), ainsi que par une première face latérale (5D, 6D, 7D) et une seconde face latérale (5G, 6G, 7G) opposées, qui relient chacune la face frontale à la face dorsale, ledit procédé étant **caractérisé en ce qu'**il comporte une étape (a) d'initialisation au cours de laquelle on rapporte sur la surface de réception (4) une première lame de découpe (5), dont une face de jonction latérale (5G) libre forme, en saillie par rapport à la surface de réception, une première butée de positionnement (11), une étape (b) de constitution d'un guidage anti-recul, au cours de laquelle on fixe au bâti (2), à distance de l'emplacement de la première butée de positionnement (11), au moins une seconde butée de positionnement (12) et une troisième butée de positionnement (13) distantes l'une de l'autre, qui font saillie par rapport à la surface de réception (4), puis une étape (c) d'empilement linéaire au cours de laquelle on rapporte une seconde lame de découpe (6) sur la surface de réception (4), à côté de la première lame (5), en adossant simultanément d'une part le talon (6T) de ladite seconde lame (6) contre la seconde et la troisième butée de positionnement (12, 13), afin de borner le recul (T_{X}) de la seconde lame vis-à-vis de la zone de coupe (10) tout en autorisant un déplacement longitudinal (T_{Y}) d'ajustement de ladite seconde lame (6), et d'autre part l'une des faces latérales (6D) de ladite seconde lame (6) contre la première butée de positionnement (11), qui fait ainsi obstacle au déplacement longitudinal (T_{Y}) de la seconde lame, et ce de telle sorte que la face frontale de coupe (6C) de la seconde lame vient se placer sensiblement dans la continuité de la face de coupe (5C) de la première lame.

2. Procédé selon la revendication 1 **caractérisé en ce qu'**il comprend une étape (d) de vérification au cours de laquelle on vérifie, par exemple par un essai de cisaillement d'une feuille de papier sous presse de mise au point, la conformité de la configuration des lames (5, 6) présentes sur le bâti 2, puis, selon que la vérification se révèle négative ou au contraire positive, soit une étape (e) de correction, au cours de laquelle on modifie l'épaisseur du contact entre le talon (6T) de la seconde lame (6) et l'une et/ou l'autre des seconde et troisième butées de positionnement (12, 13), afin d'ajuster la position cartésienne et/ou l'orientation azimutale en lacet de la seconde lame (6) par rapport à la première lame (5), soit une étape (f) de fixation définitive, au cours de laquelle on solidarise la seconde lame (6) au bâti (2) dans la configuration vérifiée.

3. Procédé selon la revendication 2 **caractérisé en ce que** l'étape (e) de correction comprend une sous-étape (e1) de calage au cours de laquelle on interpose une cale (16) additionnelle d'épaisseur choisie entre au moins l'une des seconde et troisième butées de positionnement (12, 13) et la ou les portion(s) correspondante(s) du talon (6T) de la seconde lame.

4. Procédé selon la revendication 2 ou 3 **caractérisé en ce que** l'étape (e) de correction comprend une sous-étape (e2) de retouche au cours de laquelle on retire de la matière au talon (6T) de la seconde lame (6), au niveau de l'une et/ou l'autre de ses zones de contact avec respectivement la première et la seconde butée de positionnement (12, 13).

5. Procédé selon l'une des revendications 2 à 4 **caractérisé en ce que** l'étape (f) de fixation définitive comprend une sous-étape (f1) de contreperçage, au cours de laquelle on contreperce le bâti (2) à travers la seconde lame (6) placée et bridée dans la configuration vérifiée, de sorte à former au moins un, et de préférence deux, puits de centrage (17, 18), puis une sous-étape (f2) de goupillage au cours de laquelle on introduit dans le ou les puits de centrage (17, 18) des goupilles (20, 21) de diamètre correspondant, afin d'immobiliser la seconde lame (6) par rapport au bâti (2) dans la configuration retenue.

6. Procédé selon l'une des revendications précédentes **caractérisé en ce que**, lors de l'étape (a) d'initialisation, on positionne et l'on fixe d'emblée la première lame (5) dans une configuration unique prédéterminée qui correspond à sa configuration définitive.

7. Procédé selon l'une des revendications précédentes **caractérisé en ce que** les portions du talon (6T) destinées à venir en contact respectivement avec la seconde et la troisième butée de positionnement (12, 13) sont sensiblement planes et parallèles, et de préférence coplanaires.

8. Procédé selon l'une des revendications précédentes **caractérisé en ce que**, lors de l'étape (b) de constitution d'un guidage anti-recul, on réalise la seconde et la troisième butée de positionnement (12, 13) au moyen respectivement d'une première goupille d'arrêt et d'une seconde goupille d'arrêt, cylindriques de base circulaire, que l'on introduit chacune dans un alésage (14, 15) de diamètre correspondant percé dans le bâti (2), à partir de la surface de réception (4).

9. Procédé selon l'une des revendications précédentes **caractérisé en ce qu'**il met en oeuvre des lames (5, 6, 7) dont les faces de coupe (5C, 6C, 7C) respectives forment chacune en longueur une pluralité de dents (8) successives qui suivent un profil ondulé, par exemple sensiblement sinusoïdal.

10. Outillage (1) de presse à cisailler comprenant un bâti sur lequel sont fixées longitudinalement en enfilade une première lame de découpe (5) et une seconde lame de découpe (6), ledit outillage étant **caractérisé en ce qu'**il comprend des moyens de positionnement définitif comprenant au moins une première et une seconde goupille de fixation (20, 21), cylindriques de base circulaire, lesdites goupilles de fixation étant enfoncées chacune respectivement dans un premier puits de centrage (17) et un second puits de centrage (18), formés chacun par un premier alésage percé dans le corps de la seconde lame (6) et un second alésage, coaxial au premier, percé dans le bâti 2, et d'autre part des moyens de pré-positionnement, distincts desdites goupilles de fixation, lesdits moyens de pré-positionnement comprenant une première butée de positionnement (11), formée par l'une des faces latérales (5G) de la première lame de découpe (5) qui procure un appui longitudinal à l'une des faces latérales (6D) de la seconde lame de découpe (6), ainsi qu'une seconde butée de positionnement (12) et une troisième butée de positionnement (13) formées par une première et une seconde goupille d'arrêt, cylindriques de base circulaire, distantes l'une de l'autre, et contre lesquelles le talon (6T) de la seconde lame est adossé en appui tangent, sensiblement à l'opposé de la zone de coupe (10).

## Patentansprüche

1. Verfahren zum Zusammenbauen eines Scherpressen-Werkzeugs (1), wobei das Werkzeug (1) einen Rahmen (2) umfasst, der eine Aufnahmeoberfläche (4) aufweist, die dazu bestimmt ist, im Wesentlichen senkrecht zu der Scherbewegung (M_{C}) platziert zu sein, und eingerichtet ist, um eine Abfolge von Schneidklingen (5, 6, 7) aufzunehmen, die dazu bestimmt sind, aufeinanderfolgende Abschnitte eines vorbestimmten Scherverlaufs zu verkörpern, wobei die Klingen (5, 6, 7) jeweils durch eine Basisseite (6B), die eingerichtet ist, um gegen die Aufnahmeoberfläche (4) zum Aufliegen zu kommen, durch eine frontale Schnittseite (5C, 6C, 7C), die sich in Bezug zu der Basisseite (6B) derart erhebt, dass das Scheren entlang der frontalen Seite erfolgen kann, durch eine Rückenseite (5T, 6T, 7T), die einen Absatz der frontalen Schnittseite (5C, 6C, 7C) entgegengesetzt bildet, sowie durch eine erste seitliche Seite (5D, 6D, 7D) und eine zweite seitliche Seite (5G, 6G, 7G), die einander entgegengesetzt sind, die jede frontale Seite mit der Rückenseite verbinden, abgegrenzt sind, Verfahren **dadurch gekennzeichnet, dass** es einen Initialisierungsschritt (a) umfasst, in dessen Verlauf man auf der Aufnahmeoberfläche (4) eine erste Schneidklinge (5) anbaut, von der eine freie seitliche Verbindungsseite (5G) in Bezug zu der Aufnahmeoberfläche vorstehend einen ersten Positionierungsanschlag (11) bildet, einen Schritt (b) zum Bilden einer Rückschubschutzführung, in dessen Verlauf man an dem Rahmen (2), von der Stelle des ersten Positionierungsanschlags (11) entfernt, mindestens einen zweiten Positionierungsanschlag (12) und einen dritten Positionierungsanschlag (13), die voneinander beabstandet sind, befestigt, die in Bezug zu der Aufnahmeoberfläche (4) vorstehen, dann einen Schritt (c) des linearen Stapelns, in dessen Verlauf man eine zweite Schneidklinge (6) auf der Aufnahmeoberfläche (4) neben der ersten Klinge (5) anbaut, indem man gleichzeitig einerseits den Absatz (6T) der zweiten Klinge (6) gegen den zweiten und den dritten Positionierungsanschlag (12, 13) anlehnt, um den Rückschub (T_{X}) der zweiten Klinge gegenüber der Schneidzone (10) abzugrenzen, und gleichzeitig eine Längsbewegung (T_{Y}) zum Anpassen der zweiten Klinge (6) zu erlauben, und andererseits eine der seitlichen Seiten (6D) der zweiten Klinge (6) gegen den ersten Positionierungsanschlag (11), der daher für die Längsbewegung (T_{Y}) der zweiten Klinge ein Hindernis bildet, und zwar derart, dass sich die vordere Schnittseite (6C) der zweiten Klinge im Wesentlichen in der Fortsetzung der Schnittseite (5C) der ersten Klinge platziert.

2. Verfahren nach Anspruch 1, **dadurch gekennzeichnet, dass** es einen Prüfschritt (d) umfasst, in dessen Verlauf man zum Beispiel durch einen Schertest eines Papierblatts unter Optimierungspresse die Übereinstimmung der Konfiguration der Klingen (5, 6), die auf dem Rahmen (2) vorhanden sind, prüft, dann, je nachdem, ob sich die Prüfung als negativ oder im Gegenteil als positiv erweist, entweder einen Korrekturschritt (e), in dessen Verlauf man die Stärke der Berührung zwischen dem Absatz (6T) der zweiten Klinge (6) und dem einen und/oder dem anderen des zweiten und dritten Positionierungsanschlags (12, 13) ändert, um die kartesische Position und/oder Azimutausrichtung in Schlinge der zweiten Klinge (6) in Bezug zu der ersten Klinge (5) einzustellen, oder einen Schritt (f) des endgültigen Befestigens, in dessen Verlauf man die zweite Klinge (6) mit dem Rahmen (2) in der geprüften Konfiguration fest verbindet.

3. Verfahren nach Anspruch 2, **dadurch gekennzeichnet, dass** der Korrekturschritt (e) einen Verkeilungsunterschritt (e1) umfasst, in dessen Verlauf man einen zusätzlichen Stärkenkeil (16) einfügt, der aus mindestens einem des zweiten und dritten Positionierungsanschlags (12, 13) und der oder den entsprechenden Abschnitten des Absatzes (6T) der zweiten Klinge ausgewählt wird.

4. Verfahren nach Anspruch 2 oder 3, **dadurch gekennzeichnet, dass** der Korrekturschritt (e) einen Nachbesserungsunterschritt (e2) umfasst, in dessen Verlauf man Material von dem Absatz (6T) der zweiten Klinge (6) im Bereich der einen und/oder der anderen ihrer Berührungszonen jeweils mit dem ersten und dem zweiten Positionierungsanschlag (12, 13) abhebt.

5. Verfahren nach einem der Ansprüche 2 bis 4, **dadurch gekennzeichnet, dass** der Schritt (f) des endgültigen Befestigens einen Gegenbohrunterschritt (f1) umfasst, in dessen Verlauf man den Rahmen (2) durch die zweite Klinge (6), die in der geprüften Konfiguration platziert und verflanscht ist, derart gegenbohrt, dass mindestens ein und vorzugsweise zwei Zentrierschächte (17, 18) gebildet werden, dann einen Verstiftungsunterschritt (f2), in dessen Verlauf man in den oder die Zentrierschächte (17, 18) Stifte (20, 21) mit entsprechendem Durchmesser einfügt, um die zweite Klinge (6) in Bezug zu dem Rahmen (2) in der ausgewählten Konfiguration stillzustellen.

6. Verfahren nach einem der vorhergehenden Ansprüche, **dadurch gekennzeichnet, dass** man beim Initialisierungsschritt (a) von vornherein die erste Klinge (5) in einer eindeutigen vorbestimmten Konfiguration, die ihrer endgültigen Konfiguration entspricht, positioniert und befestigt.

7. Verfahren nach einem der vorhergehenden Ansprüche, **dadurch gekennzeichnet, dass** die Abschnitte des Absatzes (6T), die dazu bestimmt sind, jeweils mit dem zweiten und dem dritten Positionierungsanschlag (12, 13) in Berührung zu kommen, im Wesentlichen flach und parallel, vorzugsweise koplanar sind.

8. Verfahren nach einem der vorhergehenden Ansprüche, **dadurch gekennzeichnet, dass** man beim Schritt (b) zum Bilder einer Rückschubschutzführung jeweils den zweiten und dritten Positionierungsanschlag (12, 13) mittels eines ersten Vorsteckstifts und eines zweiten Vorsteckstifts, die zylindrisch mit kreisförmiger Basis sind, ausführt, dass man dann jeden in eine Bohrung (14, 15) mit entsprechendem Durchmesser, der in dem Rahmen (2) gebohrt ist, ausgehend von der Aufnahmeoberfläche (4) einführt.

9. Verfahren nach einem der vorhergehenden Ansprüche, **dadurch gekennzeichnet, dass** es Klingen (5, 6, 7) umsetzt, deren Schnittseiten (5C, 6C, 7C) jeweils in die Länge eine Mehrzahl aufeinander folgender Zähne (8) bilden, die einem welligen Profil folgen, zum Beispiel einem im Wesentlichen sinusförmigen Profil.

10. Werkzeug (1) für Scherpresse, auf dem längs nacheinander eine erste Schneidklinge (5) und eine zweite Schneidklinge (6) befestigt sind, Werkzeug **dadurch gekennzeichnet, dass** es Mittel zum endgültigen Positionieren umfasst, die mindestens einen ersten und zu einen zweiten Befestigungsstift (20, 21) umfassen, die zylindrisch mit kreisförmiger Basis sind, wobei die Befestigungsstifte jeweils in einen ersten Zentrierschacht (17) und in einen zweiten Zentrierschacht (18) eingedrückt sind, die jeweils durch eine erste Bohrung, die in dem Körper der zweiten Klinge (6) gebohrt ist, und eine zweite Bohrung, die zu der ersten axial ist, die in dem Rahmen (2) gebohrt ist, gebildet sind, und andererseits Vorpositionierungsmittel, die von den Befestigungsstiften separat sind, wobei die Vorpositionierungsmittel einen ersten Positionierungsanschlag (11) umfassen, der durch eine der seitlichen Seiten (5G) der ersten Schneidklinge (5) gebildet ist, der eine erste Längsauflage für eine der seitlichen Seiten (6D) der zweiten Schneidklinge (6) bietet, sowie einen zweiten Positionierungsanschlag (12) und einen dritten Positionierungsanschlag (13), die durch einen ersten und einen zweiten Vorsteckstift gebildet sind, die zylindrisch mit kreisförmiger Basis sind, die voneinander beabstandet sind und gegen welche der Absatz (6T) der zweiten Klinge in tangierender Auflage, im Wesentlichen der Schneidzone (10) entgegengesetzt, angelehnt ist.

## Claims

1. A method for assembling a shear press tool (1), said tool (1) including a frame (2) which has a receiving surface (4) intended to be placed substantially normally to the shearing movement (M_{C}), and arranged to receive a series of cutting blades (5, 6, 7) intended to realize consecutive sections of a predetermined shearing line, said blades (5, 6, 7) each being delimited by a base face (6B) arranged to come to rest against the receiving surface (4), by a front cutting face (5C, 6C, 7C) which rises with respect to said base face (6B) such that the shearing can be carried out along said front face, by a dorsal face (5T, 6T, 7T) forming a heel opposite said front cutting face (5C, 6C, 7C), and by a first lateral face (5D, 6D, 7D) and a second lateral face (5G, 6G, 7G), which are opposite, which each connect the front face to the dorsal face, said method being **characterized in that** it comprises an initialisation step (a), during which a first cutting blade (5) is mounted on the receiving surface (4), a free lateral joining face (5G) of which cutting blade forms, projecting with respect to the receiving surface, a first positioning stop (11), a step (b) of forming an anti-recoil guide, during which, at a distance from the site of the first positioning stop (11), at least a second positioning step (12) and a third positioning stop (13) are fixed to the frame (2), said stops being distant from one another, which project with respect to the receiving surface (4), then a linear stacking step (c) during which a second cutting blade (6) is mounted on the receiving surface (4), next to the first blade (5), simultaneously abutting on the one hand the heel (6T) of said second blade (6) against the second and the third positioning stop (12, 13), so as to limit the recoil (T_{X}) of the second blade with respect to the cutting zone (10), whilst permitting a longitudinal adjustment displacement (T_{Y}) of said second blade (6), and on the other hand one of the lateral faces (6D) of said second blade (6) against the first positioning stop (11), which thus forms an obstacle to the longitudinal displacement (T_{Y}) of the second blade, and such that the frontal cutting face (6C) of the second blade comes to place itself substantially in the continuity of the cutting face (5C) of the first blade.

2. The method according to claim 1, **characterized in that** it includes a verification step (d), during which, for example by a shearing test of a sheet of paper under an adjusting press, the conformity of the configuration of the blades (5, 6) present on the frame (2) is verified, then, depending on whether the verification proves to be negative or, on the contrary, positive, either a correction step (e), during which the thickness is modified of the contact between the heel (6T) of the second blade (6) and one and/or other of the second and third positioning stops (12, 13), so as to adjust the Cartesian position and/or the azimuthal yaw orientation of the second blade (6) with respect to the first blade (5), or a definitive fixing step (f), during which the second blade (6) is secured to the frame (2) in the verified configuration.

3. The method according to claim 2, **characterized in that** the correction step (e) includes a shimming sub-step (e1), during which an additional shim (16) of selected thickness is interposed between at least one of the second and third positioning stops (12, 13) and the corresponding portion(s) of the heel (6T) of the second blade.

4. The method according to claim 2 or 3, **characterized in that** the correction step (e) includes a rectification sub-step (e2), during which material is removed at the heel (6T) of the second blade (6), at the level of one and/or the other of its contact zones with respectively the first and the second positioning stop (12, 13).

5. The method according to one of claims 2 to 4, **characterized in that** the definitive fixing step (f) includes a countersinking sub-step (f1), during which the frame (2) is countersunk through the second blade (6) placed and clamped in the verified configuration, so as to form at least one, and preferably two, centring wells (17, 18), then a pinning sub-step (f2), during which pins (20, 21) of corresponding diameter are introduced in the centring well(s) (17, 18), so as to immobilise the second blade (6) with respect to the frame (2) in the retained configuration.

6. The method according to one of the preceding claims, **characterized in that**, during the initialisation step (a), the first blade (5) is positioned and fixed from the outset in a single predetermined configuration which corresponds to its definitive configuration.

7. The method according to one of the preceding claims, **characterized in that** the portions of the heel (6T) intended to come in contact respectively with the second and the third positioning step (12, 13) are substantially flat and parallel, and preferably coplanar.

8. The method according to one of the preceding claims, **characterized in that**, during the step (b) of forming an anti-recoil guide, the second and the third positioning stop (12, 13) are realized by means respectively of a first detent pin and a second detent pin, cylindrical with a circular base, which are each introduced in a bore (14, 15) of corresponding diameter, drilled in the frame (2), from the receiving surface (4).

9. The method according to one of the preceding claims, **characterized in that** it implements blades (5, 6, 7), the respective cutting faces (5C, 6C, 7C) of which each form lengthwise a plurality of successive teeth (8) which follow an undulating, for example substantially sinusoidal, profile.

10. A shear press tool (1) including a frame on which there are fixed longitudinally in a row a first cutting blade (5) and a second cutting blade (6), said tool being **characterized in that** it includes means for definitive positioning, including at least a first and a second fixing pin (20, 21), cylindrical with a circular base, said fixing pins each being driven respectively into a first centring well (17) and a second centring well (18), each formed by a first bore drilled in the body of the second blade (6) and a second bore, coaxial to the first, drilled in the frame (2), and, on the other hand, pre-positioning means, distinct from said fixing pins, said pre-positioning means including a first positioning stop (11), formed by one of the lateral faces (5G) of the first cutting blade (5) which provides a longitudinal support to one of the lateral faces (6D) of the second cutting blade (6), and also a second positioning stop (12) and a third positioning stop (13) which are formed by a first and a second detent pin, cylindrical with a circular base, distant from one another, and against which the heel (6T) of the second blade is abutted in tangent support, substantially opposite the cutting zone (10).
